# EUROPÄISCHE PATENTSCHRIFT

(11) **EP 0 955 987 B1**
(45) Veröffentlichungstag und Bekanntmachung des Hinweises auf die Patenterteilung: **12.06.2002**
(21) Anmeldenummer: 97949866.4
(22) Anmeldetag: 31.10.1997
(51) Int. Cl.: A61J 11/00, B65D 47/20

(54) **WIEDERVERSCHLIESSBARE FLASCHE SOWIE VERSCHLUSSELEMENT FÜR DIE FLASCHE**
RECLOSABLE BOTTLE AND CLOSING ELEMENT FOR THE SAME
BOUTEILLE REFERMABLE ET ELEMENT DE FERMETURE CORRESPONDANT

(30) Priorität: 31.10.1996 DE 19645065
(43) Veröffentlichungstag der Anmeldung: 17.11.1999
(73) Patentinhaber: Finkbeiner, Christine, 71364 Winnenden (DE); Altpeter-Schweizer, Stefanie, 71332 Waiblingen (DE)
(72) Erfinder: FINKBEINER, Martin, D-71364 Winnenden (DE); SCHWEIZER, Harry, D-71332 Waiblingen (DE)
(74) Vertreter: Held, Thomas, Dr.
(86) Internationale Anmeldenummer: DE9702534
(87) Internationale Veröffentlichungsnummer: WO9818428

(56) Entgegenhaltungen:
- EP-A- 0 527 094
- BE-A- 503 765
- CH-A- 610 266
- DE-A- 2 328 549
- FR-A- 2 232 490
- FR-A- 2 472 519
- US-A- 2 870 930
- US-A- 5 318 191

## Beschreibung

Die vorliegende Erfindung betrifft eine wiederverschliessbare Flasche zur Aufbewahrung von flüssigem, pastösem oder rieselfähigem Material und einem Verschlusselement für solche Flaschen.

Flaschen vorstehender Art sind insbesondere aus dem Bereich der Babyartikel als Baby-Trinkflaschen mit Sauger (im folgenden allgemeinen Dossier- und Ausgabeelement genannt), aber auch aus Bereichen der Auftragstechnik, wie beispielsweise für Bearbeitungsvorgänge wie Kleben, Streichen etc. bekannt.

Die derzeit auf dem Markt erhältlichen Trinkflaschen für Babys weisen neben dem Behälter zur Aufbewahrung der zu verabreichenden Flüssigkeit wie Saft, Milch o.ä., einen Sauger und ein Haltering zum Anbringen des Saugers an dem Behälter sowie eine zusätzliche Kappe auf, die zum Transport der gefüllten Trinkflasche über den Sauger aufgesteckt wird. Die Kappe soll verhindern, dass die Flüssigkeit in der Trinkflasche nicht unkontrolliert ausfliessen kann.

Beim Transport solcher Trinkflaschen erweist es sich jedoch als Nachteil, dass solche Kappen den Behälter nicht vollständig abdichten und so bei schräg oder waagrecht gelagerten Trinkflaschen Flüssigkeit zumindest in die Kappe auslaufen kann. Hieraus ergibt sich auch der Nachteil, dass beim Öffnen der Kappe die angesammelte Flüssigkeit schlagartig ausfliesst und so möglicherweise Kleidung, eine Decke usw. beschmutzen kann.

Zusätzlich ist vorgesehen, insbesondere für den Transport solcher Trinkflaschen zwischen Sauger und Behälter ein flächenartiges Element in der Form eines runden Kunststoffplättchens einzulegen, um zu verhindern, dass Flüssigkeit unkontrolliert ausfliessen kann. Zusätzlich ist auch vorgesehen, den Sauger mit seiner Auslauföffnung in den Behälter hinein zu richten und hierauf das flächenartige Element zu legen. Beides wird dann mit dem Haltering gesichert. Nur so kann mit grösserer Sicherheit verhindert werden, dass unkontrolliert Flüssigkeit in die Kappe fliessen kann.

Bei dieser Alternative besteht der Nachteil darin, dass beim Öffnen der Trinkflasche das flächenartige Element und auch der Sauger so mit Flüssigkeit benetzt sind, dass auch hier unkontrolliert Flüssigkeit ausfliessen kann und sowohl Kleidung, Decken etc. beschmutzt werden.

Ein weiterer Nachteil der bekannten Trinkflaschen für Babys besteht darin, dass die Trinkflasche sehr umständlich zu bedienen ist, da viele Teile vorhanden sind, die mit der im Behälter bevorrateten Flüssigkeit benetzt sind. Weiterhin ist es von Nachteil, dass sich die Teile nur sehr schlecht oder nicht maschinell, beispielsweise in der Spülmaschine reinigen lassen. Sollten sie spülmaschinengeeignet sein, können sie durch die Körbe einer Spülmaschine fallen, da sie sehr klein sind.

Aus der DE-U-92 14 438 ist eine Baby-Trinkflasche bekannt, bei der die Kappe auf der Innenseite eine konzentrische zur vertikalen Mittelachse angeordnete und eine im wesentlichen runde Kammer aufweist, wobei die Höhe der Kappe kleiner ist als die Höhe des auf der Flache durch einen Haltering gehaltenen Saugers. Beim Aufsetzen der Kappe stülpt sich der Sauger mit seiner Auslassöffnung nach innen und die Auslassöffnung wird durch das Anliegen der Kammer abgedeckt.

Ein wesentlicher Nachteil der bekannten Kappe für Baby-Trinkflaschen ist, dass bei unterschiedlichen Saugergrössen sich das obere Teil des Saugers unterschiedlich an die Kammerwandung anlegt und somit nicht gewährleistet ist, dass die Auslassöffnung durch die Kammerwandung abgedeckt ist. Zudem kann durch das Anlegen der Kammerwandung im Bereich der Auslassöffnung keine sichere Abdichtung erzielt werden. Selbst wenn sich der Sauger nach innen faltet und dadurch sich die Wandungen des oberen Teils des Saugers die Wandungen des unteren Teils des Saugers berühren, kann keine Abdichtung zwischen der Flasche und der Auslassöffnung erzielt werden, da der obere Teil des Saugers aus der bestimmten Kammer weicht und so die Auslassöffnung freigegeben wird. Dasselbe Prinzip wird im übrigen auch in der EP-A 0527 094 verwendet, bei dem dieselben Nachteile zu vermerken sind.

Aus der US 29 86 296 ist ebenfalls eine Baby-Trinkflasche bekannt, bei der durch Quetschen eines auf der Trinkflasche aufgesetzten Saugers unterhalb der Auslassöffnung eine Abdichtung erzielt werden soll. Die Quetschung wird dadurch erreicht, dass nach dem Aufsetzen der Kappe über den Sauger durch eine Drehung der Kappe zwei Elemente, die mit einer Kulisse, die in der Kappe vorgesehen ist, in Verbindung stehen, eine fluiddichter Verschluss der Flasche erreicht werden soll. Die beiden Elemente selbst sind drehbar gelagert und hebelartig ausgebildet, wobei diese derart angeordnet sind, dass durch Drehen der Kappe der Sauger scherenartig zwischen den Elementen gequetscht wird. Ein wesentliche Nachteil dieser Ausführung eines Verschlusses für Baby-Trinkflaschen besteht darin, dass durch die in der Kappe aufwendige Mechanik zum einen die Herstellungskosten eines solchen Verschlusselements sehr hoch sind und zum anderen die Reinigung einer solchen Kappe sehr umständlich ist.

Aus der US 5 318 191 ist ebenfalls ein Verschlusselement für eine Babyflasche bekannt. Dieses Verschlusselement ist im wesentlichen zweiteilig aufgebaut, wobei ein Teil eine mit einer Öffnung versehenen Kappe umfasst, die derart bemessen ist, dass diese über das Saugerelement gesteckt werden kann. Das weitere Teil besteht aus zwei zueinander beweglich gelagerten Klemmelementen in Form von Klemmbacken, die das Saugerelement unterhalb der Auslassöffnung quetschen. Die Lagerung für die beiden Klemmbacken ist innerhalb der Kappe angeordnet und die beiden beweglichen Klemmbacken sind über eine Drehfeder miteinander verbunden. An den von den Klemmbacken wegweisenden Enden sind aus der Kappe herausragende Griffelemente vorgesehen. Zum Verschliessen einer Babyflasche sind die Griffelemente zusammenzudrücken, so dass sich die Klemmbacken öffnen und die Kappe gleichzeitig über das Saugerelement gesteckt werden kann.

Auch aus anderen Bereichen sind solche Probleme bekannt. Beispielsweise bei Klebstoff-Flaschen besteht der Nachteil darin, dass die Flaschen selbst nicht ausreichend verschlossen werden können und dadurch Luft in die Flasche dringen kann, wodurch der Klebstoff seine Funktion verliert, da er in der Falsche aushärtet. Weiterhin ist es nachteilig, dass die Verschlussteile solcher Klebstoff-Flaschen nach mehrmaligem Gebrauch nicht mehr zu benutzen sind, da die im Verschlusselement befindliche Aufnahmeöffnung durch den Klebstoff zerstört wurde.

Weitere Beispiele lassen sich überall daraus ableiten, wenn flüssige, pastöse oder rieselfähige Materialien in einem Behälter auslaufsicher aufbewahrt und zur beliebigen Zeit über ein Dosier- und Ausgabeelement ausgegeben werden sollen.

Daher liegt der Erfindung die Aufgabe zugrunde, eine wiederverschliessbare Flasche zur Aufbewahrung von verschiedenen Materialien sowie ein Verschlusselement für solche Flaschen zu schaffen, wobei diese derart gestaltet sein sollen, dass die bekannten Nachteile des Standes der Technik vermieden werden.

Diese Aufgabe wird erfindungsgemäss dadurch gelöst, dass die wiederverschliessbare Flasche zur Aufbewahrung von flüssigem, pastösem oder rieselfähigem Material im wesentlichem bestehend aus einem Behälter zur Aufnahme des Materials, einem Dosier- und Ausgabeelement mit einer Auslassöffnung zum Ausgeben des Materials, sowie einem Haltering zum Anbringen des Dosier- und Ausgabeelementes an dem Behälter, sowie einem Verschlusselement zum Verschliessen der Flasche umfasst, bestehend aus
- einer Kappe, deren Innendurchmesser mindestens dem Aussendurchmesser des Dosier- und Ausgabeelements entspricht und
- einem Klemmelement zum Verschliessen des Dosier- und Ausgabeelements, wobei das Klemmelement Klemmteile aufweist, die wiederum zum Quetschen des Dosier- und Ausgabeelements unterhalb der Auslassöffnung vorgesehen sind, wobei
- die Kappe aus mindestens zwei Teilen besteht,
- die Teile der Kappe mit einem Scharnier beweglich verbunden sind,
- an der Innenwandung der Kappe die Klemmteile angeordnet sind, wobei Klemmteile und die Teile der Kappe jeweils ein einstückiges Teil bilden, und
- die Klemmelemente als zur Mittelachse hinreichende Stege ausgebildet sind.

Der Kern der Erfindung besteht darin, dass ein Verschlusselement für Behälter vorgesehen ist, das derart ausgebildet ist, dass beliebige Elemente, z.B. Stege, die im Inneren der Kappe fest angeordnet vorgesehen sind, im geschlossenen Zustand des Verschlusselements, wenn es auf der entsprechenden Flasche aufgebracht ist, ein elastisches, verformbares Material, wie beispielsweise einen Sauger bzw. Schnuller, derart quetschen, dass zwischen der im Sauger vorgesehenen Auslassöffnung und dem Behälter, beispielsweise einer Flasche, eine Sperre entsteht, die verhindert, dass die im Behälter bevorratete Flüssigkeit ungehindert aus der Auslassöffnung heraustreten kann.

Ein wesentlicher Vorteil der Erfindung besteht darin, dass zum einen die Flasche zusammen mit dem Verschlusselement aus nur sehr wenigen einfachen Elementen besteht, die auch sehr einfach zu reinigen sind. Dies bringt auch den Vorteil mit sich, dass dieses Verschlusselement kostengünstig herstellbar ist.

Ein weiterer Vorteil der Erfindung liegt darin, dass das Verschlusselement den Behälter sicher und zuverlässig verschliesst.

Ferner lässt sich das Verschlusselement ausgezeichnet reinigen und ist in seiner Bedienung gegenüber dem aus dem Stand der Technik bekannten Plättchen zum Einlegen zwischen dem Haltering bzw. Unterseite des Saugers und dem Flaschenrand sehr hygienisch, denn die Innenseite des Verschlusselements kann nicht mit Gegenständen, die beispielsweise in einer Wikkeltasche liegen, in Kontakt kommen.

Vorteilhafterweise besteht das Verschlusselement aus einer Kappe mit zwei Teilen, wobei die Teile an einem Ende mittels eines Scharniers, vorzugsweise mittels eines Filmscharniers, miteinander verbunden sind. Das Verschlusselement eignet sich auch in einem Arbeitsprozess herstellbares Spritzgussteil und ist aus diesem Grund kostengünstig als Massenartikel herstellbar.

Am anderen, dem Filmscharnier gegenüberliegendem Ende ist ein Wulst vorgesehen, der vorzugsweise in eine Ausnehmung, die in dem Haltering vorgesehen ist, eingreift. Dadurch wird bewirkt, dass das Verschlusselement, das auf das Dosier- und Ausgabeelement aufgesetzt ist, fest mit dem Behälter verbunden ist und während des Transports des Behälters sich nicht von diesem lösen kann.

Im Inneren der Kappe sind Stege ausgebildet, die im geschlossenen Zustand des Verschlusselements zwischen sich das Dosier- und Ausgabeelement, bei einer Baby-Trinkflasche einen Sauger, derart einschliessen, dass die Wandungen des Dosierund Ausgabeelementes zusammengequetscht werden. Dadurch wird bewirkt, dass der Behälter dicht verschlossen ist. Ein Fliessen der im Behälter bevorrateten Flüssigkeit ist aus der im Dosier- und Ausgabeelement vorgesehenen Auslassöffnung dadurch nicht mehr möglich. Die Stege selbst sind vorzugsweise streifenartig gestaltet, wobei ein Teil des Streifens fest mit der Innenwandung der Kappe verbunden ist. Die von der Innenwandung wegweisenden Enden der Stege quetschen das Dosierund Ausgabeelement unterhalb der Auslassöffnung derart, dass die Innenwandungen des Dosier- und Ausgabeelements in diesem Bereich fest aneinanderliegen, so dass keine Flüssigkeit von dem Behälter zur Auslassöffnung gelangen kann.

Es ist jedoch auch denkbar, dass der Steg aus mehreren Einzelstücken, die beispielsweise kreisförmig im Inneren der Kappe angeordnet sind, besteht, wobei sich im geschlossenen Zustand des Verschlusselements jeweils zwei Stege diametral gegenüberstehen und das Dosier- und Ausgabeelement zwischen sich einschliessen.

Ferner können Stege vorgesehen sein, die im geschlossenen Zustand des Verschlusselements ein nahezu kreisrundes Element bilden, wobei die Trennung dieses Elements ebenfalls entlang der Trennebene der beiden Teile der Kappe erfolgt, wodurch zwei an sich halbkreisförmige Elemente entstehen. Dadurch wird das Dosier- und Ausgabeelement über den gesamten Querschnitt gequetscht. Alternativ hierzu kann auch vorgesehen werden, dass die beiden halbkreisförmigen Elemente zueinander versetzt angeordnet sind. Weiterhin ist denkbar, dass die freien Ende der Stege, anstelle wie beschrieben, konkav oder konvex ausgebildet sein können.

Die Stege sind derart angeordnet, dass bei Baby-Trinkflaschen alle gängigen Sauger verwendet werden können. Dies bedeutet, dass die Stege vorzugsweise in der Lage angeordnet sind, dass sie im geschlossenen Zustand des Verschlusselements den Sauger an der schmalsten Stelle quetschen; dies ist in der Regel bei kiefer- und gaumenangepassten Saugern unmittelbar unter dem Saugerkopf.

Alternativ hierzu kann für jede Grösse eines Saugers, sei es für einen Sauger für 0-5 Mon., sei es für einen Sauger von 5-12 Mon. ein anderes Verschlusselement mit jeweils unterschiedlich angeordneten Stegen vorgesehen sein. Die so unterschiedlichen Kappen können verschiedenfarbig gestaltet sein.

Ein wesentlicher Vorteil des erfindungsgemässen Verschlusselements für Baby-Trinkflaschen besteht darin, dass es für alle gängigen Arten von Saugern verwendet werden kann. Dies wird unter anderem dadurch erreicht, dass durch die Anordnung der Stege keine genau bestimmte Quetschstelle, sondern ein ganzer Bereich definiert ist, in dem beliebige Sauger gequetscht werden können. Insbesondere durch die entweder zueinander versetzt oder sogar labyrinthartig angeordneten Stege kann jeder beliebige Sauger gequetscht werden, wodurch eine zuverlässige und sichere Abdichtung der Flasche erreicht wird.

Vorteilhafterweise kann das Verschlusselement zusammen mit einem neuen Haltering auch auf bestehende Flaschen nachgerüstet werden.

Um das Verschlusselement in der geschlossenen Stellung zu halten, ist an diesem ein Schliesselement, vorzugsweise ein Schnappverschluss, vorgesehen. Dieses ist beispielsweise so ausgebildet, dass eine Nase, die an einem Teil des Deckelelementes angeordnet ist, in eine Ausnehmung, die an dem anderen Teil der Kappe angeordnet ist, eingreift und dort verrastet. Vorzugsweise sind zwei sich gegenüberliegend angeordnete Schliesselemente vorgesehen.

Das Verschlusselement ist vorteilhafterweise mit einer Hand zu bedienen. Aufgrund der Schwenkbewegung der beiden Teile der Kappe, die mit einem Scharnier miteinander verbunden sind, können mit einer Hand die beiden Teile erfasst werden, kann die Kappe auf den Sauger aufsetzen und zusammengedrückt werden. Dabei verrasten beide Teile miteinander, der untere Teil der Kappe greift vorzugsweise in eine Ausnehmung ein, die an dem Haltering angeordnet ist und der Sauger wird durch die in der Kappe vorhandenen Stege gequetscht, wodurch die Flasche fluiddicht verschlossen ist.

Mit einer Hand kann durch Fingerdruck auf die beiden Nasen der Schliesselemente das Verschlusselement geöffnet werden und die beiden Teile des Verschlusselements springen aufgrund der durch das verformbare Material des Dosier- und Ausgabeelementes in Zusammenwirken mit der in den Stegen aufgebaute Federspannung auseinander und geben die Auslassöffnung in dem Dosier- und Ausgabeelement frei.

Alternativ hierzu kann auch vorgesehen sein, dass zumindest ein Steg derart ausgebildet ist, dass er eine federnde Wirkung aufweist. Dies bringt den Vorteil mit sich, dass eine optimale Quetschung des Dosier- und Ausgabeelements gewährleistet ist.

Ferner ist vorteilhafterweise vorgesehen, dass ein weiteres Ausführungsbeispiel eines Verschlusselements einen Schnappring mit einem Umfang 180° oder mehr als 180° aufweist. Dadurch wird erreicht, dass ein Teil des Verschlusselements auf die Flasche bzw. den Haltering aufgeschoben wird, wobei die bei dem beweglichen Teil angebrachte Nase des Schliesselements einen am bereits an der Flasche befestigten Teil befindlichen Gurt beim Schliessen hinterschneidet, wodurch eine hohe Schliesskraft erreicht wird. Zum Öffnen des Verschlusselements muss die Nase aus der Ausnehmung herausgedrückt werden. Dadurch wird zum einen eine hohe Schliesskraft, die insbesondere bei Dosier- und Ausgabeelementen mit sehr dicken Wandstärken erforderlich sind, erreicht sowie eine ungewolltes Öffnen verhindert.

Das Verschlusselement eignet sich zum fluiddichten Verschliessen von jeglichen Ausgabeelementen, wie Trinkhalme, Röhrchen, bei denen das Ausgabeelement aus einem verformbaren Material besteht.

Weitere vorteilhafte Ausgestaltungen gehen aus den Ansprüchen, der nachstehenden Beschreibung, sowie den Zeichnungen hervor. Die Zeichnungen zeigen:
- **Fig. 1**: eine Vorderansicht auf ein erstes Ausführungsbeispiel einer Flasche mit einem Verschlusselement (Baby-Trinkflasche);
- **Fig. 2**: eine Seitenansicht auf die Flasche gemäss Fig. 1;
- **Fig. 3**: eine Seitenansicht auf ein zweites Ausführungsbeispiel einer solchen Flasche mit einem Verschlusselement (Klebstoff-Flasche);
- **Fig. 4**: einen Schnitt durch das Verschlusselement und ein Dosier- und Ausgabeelement der Flasche zusammen mit einem Haltering gemäss Fig. 1, wobei das Verschlusselement geöffnet ist;
- **Fig. 5**: einen Schnitt durch das Verschlusselement und das Dosier- und Ausgabeelement der Flasche zusammen mit dem Haltering gemäss Fig. 1, wobei das Verschlusselement geschlossen ist;
- Fig. 6: eine Vorderansicht auf die Baby-Trinkflasche nach Fig. 1, teilweise im Schnitt in vergrösserter Darstellung;
- **Fig. 7**: **a-d** ein weiteres Ausführungsbeispiel des erfindungs- gemässen Verschlusselements mit labyrinthartig angeordneten Stegen;
**Fig. 7a** geöffnete Stellung, teilweise im Schnitt;
**Fig. 7b** geschlossene Stellung teilweise im Schnitt;
**Fig. 7c** das Verschlusselement im Schnitt, ohne Dosier- und Ausgabeelement;
**Fig. 7d** Draufsicht auf das Verschlusselement gemäss
**Fig. 7c** in Richtung VIId, ohne Dosier- und Ausgabeelement;
- **Fig. 8**: **a-b** ein anderes Ausführungsbeispiel des erfindungs-gemässen Verschlusselements mit scherenartig angeordneten Stegen
**Fig. 8a** in geöffneter Stellung und
**Fig. 8b** in geschlossener Stellung, jeweils teilweise im Schnitt;
- **Fig. 9**: **a-d** ein weiteres Ausführungsbeispiel eines Verschlusselements, wobei die Kappen des Verschlusselements asymmetrisch aufgeteilt sind;
**Fig. 9a** Aufsetzen der Kappe;
**Fig. 9b** Schnitt entlang einer Linie IXb - IXb gemäss Fig. 9a sowie Draufsicht auf den Sauger und den Haltering für den Sauger;
**Fig. 9c** Schliessen des anderen Kappenteils;
**Fig. 9d** geschlossenes Verschlusselement;
- **Fig. 10**: **a-d** ein weiteres Ausführungsbeispiel des erfindungs-gemässen Verschlusselements mit einem umlaufenden Schnappring;
**Fig. 10a** Aufsetzen des Verschlusselements;
**Fig. 10b** Verschliessen des Verschlusselements;
**Fig. 10c** geschlossenes Verschlusselement;
- **Fig. 11**: **a-e** ein anderes Ausführungsbeispiel des erfindungs-gemässen Verschlusselements mit einer Klappe im Verschlusselement;
**Fig. 11a** Aufsetzen der Kappe;
**Fig. 11b** Schliessen der Kappe;
**Fig. 11c** Schnitt entlang der Linie XIc - XIc gemäss Fig. 11b;
**Fig. 11d** geschlossenes Verschlusselement;
**Fig. 11e** Draufsicht auf das geschlossene Verschlusselement gemäss Fig. 11d;
- **Fig. 12**: **a-b** ein weiteres Ausführungsbeispiel des erfindungs-gemässen Verschlusselements;
**Fig. 12a** Seitenansicht auf das Verschlusselmenet;
**Fig. 12b** Schnitt entlang einer Linie XIIb-XIIb gemäss Fig. 12a, wobei ein Teil, nämlich das Schliesselement in vergrösserter Darstellung gezeigt ist.

In den Fig. 1 und 2 sowie 4 bis 6 ist ein erstes Ausführungsbeispiel einer erfindungsgemässen Flasche mit einem erfindungsgemässen Verschlusselement dargestellt.

Die in diesen Zeichnungen dargestellte Baby-Trinkflasche besteht im wesentlichen aus einem Behälter 2 und einem auf dem Behälter 2 aufgesetzten Verschlusselement 1. Das Verschlusselement 1 selbst ist auf ein in den Figuren 4 bis 6 dargestelltes Dosier- und Ausgabeelement (Sauger) 3 aufgesetzt, wobei letzteres über ein Haltering 6 mit dem Behälter 2 lösbar verbunden ist. Um eine dichte Verbindung zwischen Behälter 2 und dem Sauger 3 zu gewährleisten, ist am freien Ende des Saugers 3 ein Verbindungsflansch 4 vorgesehen (Fig. 6), dessen Durchmesser nahezu der Öffnung des Behälters 2 entspricht. Der Verbindungsflansch 4 liegt am Rand der Öffnung des Behälters 2 auf und wird durch den Haltering 6 so an den Rand des Behälters 2 gedrückt, dass eine fluiddichte Verbindung zwischen Behälter 2 und dem Sauger 3 entsteht.

Das Verschlusselement 1 besteht im wesentlichen aus einer Kappe 7, einem im Inneren der Kappe 7 angeordneten Steg 8 (Fig. 4 und 5) und einem Schliesselement 10.

Die Kappe 7 besteht bei diesem Ausführungsbeispiel im wesentlichen aus zwei identischen Teilen, die sich nur darin unterschieden, dass jedem Teil ein anderes Teil eines Schiesselements 10 zugeordnet ist.

Die im Inneren der Kappe 7 angeordneten Stege 8 sind jeweils mit einem Ende an der Innenwandung 16 der Kappe 7 angeordnet. Hierfür sind die Stege 8 halbkreisförmig ausgebildet, so dass sie mit dem einen Ende auf dem gesamten Halbkreis jeweils eines Teils der Kappe 7 anliegen. Vorzugsweise bilden die Stege 8 und die Teile der Kappe 7 jeweils ein einstückiges Teil. Die freien Enden 9 der Stege weisen zur vertikalen Mittelachse 17 hin und sind zueinander diametral (Fig. 5) angeordnet. Ferner sind die freien Enden 9 der Stege 8 derart gestaltet, dass diese den gesamten Querschnitt des Saugers 3 quetschen.

Die vorzugsweise kegelförmig ausgebildete Kappe ist so gestaltet, dass im Bereich der Spitze der Kappe ein Scharnier 12, vorzugsweise ein Filmscharnier, angeordnet ist.

Das Schliesselement 10 ist vorzugsweise ein Schnappverschluss. Es muss so ausgelegt sein, dass es gegen die "Federkraft", die durch das Andrücken der.Stege gegen den Sauger 3 entsteht, die beiden Teile der Kappe zusammenhält bzw. die freien Enden 9 der Stege 8, die sich im geschlossenen Zustand der Kappe bei diesem Ausführungsbeispiel diametral gegenüber stehen, gegen die Wandung des Saugers 3 derart drückt, dass sich die Innenwandungen des Saugers unterhalb der Auslassöffnung 5 vorzugsweise flächenartig berühren. Dadurch wird auf eine einfache Weise gewährleistet, dass der Behälter 2 dicht verschlossen ist und so keinerlei Material, sei es flüssig, pastös oder rieselförmig, die Berührungsflächen durchdringen und zur Auslassöffnung gelangen kann.

An dem dem Scharnier 12 gegenüberliegenden freien Ende 13 des Deckelementes 7 ist ein Wulst 14 vorgesehen, die im geschlossenen Zustand des Verschlusselements in eine beispielsweise in dem Haltering 6 vorgesehene Ausnehmung 15 eingreift. Dadurch wird gewährleistet, dass im geschlossenen Zustand das Verschlusselement 1 fest mit dem Behälter 2 verbunden ist. Zusätzlich ist ein Formteil 11 vorgesehen, das den Sauger 3 über eine längere Strecke führt. Vorzugsweise bilden das trichterförmige Formteil 11 und der Haltering 6 ein einstükkiges Teil.

Um eine verbesserte Bedienung des Verschlusselements 1 zu gewährleisten, sind an dem Verschlusselement 1 Griffmulden 18 vorgesehen, die so ausgebildet sind, dass im geschlossenen Zustand des Verschlusselements 1 die Griffmulden 18 eine Aussenwandung 19 des trichterförmiges Formteils 11 nicht berühren, wobei das trichterförmige Formteil 11 Bestandteil des Halterings 6 ist und vorzugsweise mit diesem ein einstückiges Teil bildet.

Das in Fig. 2 dargestellte weitere Ausführungsbeispiel einer Flasche eignet sich zum Aufbewahren und Auftragen von Klebstoff, Farben o. ä. auf einen Untergrund. Die für das erste Ausführungsbeispiel genannten Ausgestaltungsvorteile sind auch auf dieses Ausführungsbeispiel anwendbar.

In den Fig. 7a bis 7d ist ein weiteres Ausführungsbeispiel der erfindungsgemässen Flasche mit dem erfindungsgemässen Verschlusselement dargestellt.

Das Verschlusselement 201 ist auf ein in den Figuren 7a und 7b dargestelltes Dosier- und Ausgabeelement (Sauger) 203 aufgesetzt, wobei letzteres über ein Haltering 206 mit dem in diesen Zeichnungen nicht dargestellten Behälter lösbar verbunden ist. Um eine dichte Verbindung zwischen Behälter und dem Sauger 203 zu gewährleisten, ist am freien Ende des Saugers 203 ein Verbindungsflansch 204 vorgesehen (Fig. 7a und 7b), dessen Durchmesser nahezu der Öffnung des Behälters entspricht.

Das Verschlusselement 1 besteht im wesentlichen aus einer Kappe 207, einem im Inneren der Kappe 207 angeordneten Steg 208a-208c und einem Schliesselement 210.

Die Kappe 207 besteht bei diesem Ausführungsbeispiel im wesentlichen aus zwei identischen Teilen, die sich nur darin unterschieden, dass jedem Teil ein Teil eines Schiesselements 210 zugeordnet ist. Die Trennung der beiden Teile erfolgt an der vertikalen Mittelachse 217 des Verschlusselements 201.

Die im Inneren der Kappe 207 angeordneten Stege 208a-208c sind jeweils mit einem Ende an der Innenwandung 216 der Kappe 207 angeordnet. Hierfür sind die Stege 208a-208c halbkreisförmig ausgebildet, so dass sie mit dem einen Ende auf dem gesamten Halbkreis jeweils eines Teils der Kappe 207 anliegen. Vorzugsweise bilden die Stege 208a-208c und die Teile der Kappe 207 jeweils ein einstückiges Teil. Die freien Enden 209 der Stege weisen zur vertikalen Mittelachse 217 hin und sind zueinander labyrinthartig (Fig. 7c) angeordnet. Ferner sind die freien Enden 209 der Stege 208a-208c derart gestaltet, dass diese den gesamten Querschnitt des Saugers 203 quetschen.

Die vorzugsweise kegelförmig ausgebildete Kappe 207 ist so gestaltet, dass im Bereich der Spitze der Kappe 207 ein Scharnier 212, vorzugsweise ein Filmscharnier, angeordnet ist.

Das Schliesselement 210 (Fig. 7d) ist vorzugsweise ein Schnappverschluss. Es muss so ausgelegt sein, dass es gegen die "Federkraft", die durch das Andrücken der Stege 208a-208c gegen den Sauger 203 entsteht, die beiden Teile der Kappe zusammenhält bzw. die freien Enden 209 der Stege 208a-208c, die sich im geschlossenen Zustand der Kappe 207 bei diesem Ausführungsbeispiel nicht diametral gegenüberstehen, sondern zueinander versetzt sind, gegen die Wandung des Saugers 203 derart drückt, dass sich die Innenwandungen des Saugers unterhalb der Auslassöffnung 205 vorzugsweise flächenartig berühren. Dadurch wird auf eine einfache Weise gewährleistet, dass der Behälter dicht verschlossen ist und so keinerlei Material, sei es flüssig, pastös oder rieselförmig, die Berührungsflächen durchdringen und zur Auslassöffnung gelangen kann.

An dem dem Scharnier 212 gegenüberliegenden freien Ende 213 der Kappe 207 ist ein Wulst 214 vorgesehen, die im geschlossenen Zustand des Verschlusselements 201 in eine beispielsweise in dem Haltering 206 vorgesehene Ausnehmung 215 eingreift. Dadurch wird gewährleistet, dass im geschlossenen Zustand das Verschlusselement 201 fest mit dem Behälter verbunden ist. Zusätzlich ist ein Formteil 211 vorgesehen, das den Sauger 203 über eine längere Strecke führt. Vorzugsweise bilden das trichterförmige Formteil 211 und der Haltering 206 ein einstückiges Teil.

Die zur leichteren Bedienung des Verschlusselements 201 vorgesehenen Griffmulden sind aus Übersichtlichkeitsgründen nicht in den Zeichnungen dargestellt.

Bei dem in den Fig. 8a und 8b dargestellten Ausführungsbeispiel eines erfindungsgemässen Verschlusselements 301 sind im Vergleich zu den Fig. 7a bis 7d anstelle einer labyrinthartigen Anordnung der Stege zueinander versetzt angeordnete Stege 308a-308b vorgesehen.

Bei dem in den Fig. 9a und 9d dargestellten Ausführungsbeispiel eines erfindungsgemässen Verschlusselements 401 sind die Stege 408a und 408b ebenfalls zueinander versetzt angeordnet, wobei ein Steg 408a über die vertikale Mittelachse des Saugers 403 hinausgeht.

Ferner unterscheidet sich dieses Ausführungsbeispiel von den übrigen dadurch, dass der eine Teil der Kappe 407 mittels eines am unteren Ende 413 der Kappe 407 befindlichen Schnapprings 421 zuerst in Richtung des in den Fig. 9a und 9b dargestellten Pfeils P auf den Haltering 406 in eine Ausnehmung 415, die sich am Übergang vom Haltering 406 zum trichterförmigen Formteil 411 befindet, aufgeschoben wird. Dadurch ist der eine Teil der Kappe 407 an dem Haltering 406 fixiert. Nach der Fixierung kann der übrige Teil der Kappe 407 in Richtung eines in Fig. 9c dargestellten Pfeils 423 verschwenkt werden, bis der Wulst 414, der sich auch am übrigen Teil der Kappe 407 befindet in die Ausnehmung 415 im Haltering 406 eingreift. Dabei verrastet die an dem übrigen Teil der Kappe 407 befindliche Nase 410a des Schliesselements 410 in eine in Fig. 9a dargestellte Ausnehmung 410b in dem fixierten Teil der Kappe 407. Im geschlossenen Zustand des Verschlusselements 401 ist der Sauger 403 zum einen unterhalb des Saugerkopfs gequetscht und zum anderen stark geschert, wodurch eine grosse Flächenberührung der Innenwandung des Saugers 403 und damit eine hohe Zuverlässigkeit der Abdichtung erreicht wird.

Bei dem in den Figuren 10a bis 10d dargestellten Ausführungsbeispiels eines Verschlusselements 501 wird das Verschlusselement 501 von oben in Richtung des in Fig. 10a dargestellten Richtungspfeils P aufgesetzt, wobei der im Schnappring 521 vorgesehene Wulst in die Ausnehmung 515 im Haltering 506 eingreift. Im Unterschied zu dem Ausführungsbeispiel in den Figuren 10a bis 10d ist der Schnappring 521 als vollständiger Ring ausgebildet, der dann vollständig in die ringförmige Ausnehmung 515 im Haltering 506 einschnappt. Die Verrastung beider Teile erfolgt durch Verschwenken des einen Teils der Kappe in Richtung des in Fig. 10c dargestellten Pfeils 523.

Bei dem in den Figuren 11a bis 11e dargestellten Ausführungsbeispiel ist eine Ausbildung des Verschlusselements 601 derart vorgesehen, dass die an sich vollständige Kappe 607 in Richtung des in Fig. 11a dargestellten Pfeils P auf den Sauger 603 aufgesetzt wird, wobei eine in der Kappe 607 vorgesehene Schwenkklappe 622 offen ist. Die Schwenkklappe 622 selbst ist an der Kappe 607 über ein Scharnier 612 (Fig. 11c) angelenkt und weist einen Steg 608a auf. Der weitere Steg 608b ist im Inneren der Kappe 607 angeordnet.

Zum Verschliessen der Flasche wird das Verschlusselement 601 mit geöffneter Schwenkklappe 622 auf den Sauger aufgesetzt, wobei der am unteren Ende der Kappe 607 befindliche Schnappring 621 in eine Ausnehmung 615 im Haltering 606 eingreift. Danach wird die Schwenkklappe in Richtung des in Fig. 11c dargestellten Schwenkpfeils 623 verschwenkt. Die an der Schwenkklappe 622 vorgesehene Nase 610a eine Schliesselements 610 verrastet in einer Ausnehmung 610b, die sich im übrigen Teil der Kappe 607 befindet. Der auf der Innenseite der Schwenkklappe 622 vorgesehene Steg 608a, der in Fig. 11c als Draufsicht dargestellt ist, drückt den oberen Teil des Saugers 603 gegen den in der Kappe befindlichen weiteren Steg 608b, so dass der Sauger sowohl gequetscht als auch geschert wird, wodurch eine zuverlässige Abdichtung erreicht wird.

Die Öffnung des Verschlusselements ist ähnlich im Vergleich zu den bereits beschriebenen Öffnungsvorgängen der übrigen Ausführungsbeispiele.

Bei dem in den Figuren 12a und 12b dargestellten weiteren Ausführungsbeispiel eines Verschlusselements 701 ist ein Schliesselement 710dargestellt, das eine besonderes hohe Schliesskraft aufweist und daher auch für Dosier- und Ausgabeelemente geeignet ist, die eine sehr hohe Wandstärke aufweisen.

Das Verschlusselement 701 ist nicht entlang der Mittelachse 717 des Verschlusselements 701 geteilt, sondern es weist eine Trennebene 731 auf, die parallel zur Mittelachse versetzt ist und das Verschlusselement in nicht zwei gleiche Teile teilt. Zum Verschliessen des Dosier- und Ausgabeelements wird das eine Teil des Verschlusselements mit einem am unteren Ende des Verschlusselements 701 befindlichen Schnappring 721 auf die Flasche bzw. auf einen auf der Flasche montierten Haltering aufgesetzt und selbsttätig befestigt. Danach wird das weitere Teil um das Scharnier 712 verschwenkt und die an diesem Teil befestigte Nase 710a des Schliesselements 710 taucht durch einen am anderen Teil des Verschlusselements befindlichen Gurt 730 durch und greift in eine Ausnehmung ein. Zum Öffnen des Verschlusselements 701 muss die Nase 710a niedergedrückt und gleichzeitig in Richtung des beweglichen Teils geschoben werden.

## Patentansprüche

1. Verschlusselement (1; 201; 301; 401; 501; 601; 701) zum mehrmaligen Verschliessen einer Flasche, die mit einem Dosier- und Ausgabeelement (3; 203; 303; 403; 503; 603; 703) mit einer Auslassöffnung (5; 205; 305; 405; 505; 605; 705) aus einem verformbaren Material versehen ist, bestehend aus
- einer Kappe (7; 207; 307; 407; 507; 607; 707), deren Innendurchmesser mindestens dem Aussendurchmesser des Dosier- und Ausgabeelements (3; 203; 303; 403; 503; 603; 703) entspricht und
- einem Klemmelement zum Verschliessen des Dosier- und Ausgabeelements (3; 203; 303; 403; 503; 603; 703),
wobei das Klemmelement Klemmteile aufweist, die wiederum zum Quetschen des Dosier- und Ausgabeelements (3; 203; 303; 403; 503; 603; 703) unterhalb der Auslassöffnung (5; 205; 305; 405; 505; 605; 705) vorgesehen sind,
**dadurch gekennzeichnet, dass**
- die Kappe (7; 207; 307; 407; 507; 607; 707) aus mindestens zwei Teilen besteht,
- die Teile der Kappe (7; 207; 307; 407; 507; 607; 707) mit einem Scharnier (12; 212; 312; 412; 512; 612; 712) beweglich verbunden sind,
- an der Innenwandung der Kappe (7; 207; 307; 407; 507; 607; 707) die Klemmteile angeordnet sind, wobei Klemmteile und die Teile der Kappe (7; 207; 307; 407; 507; 607; 707) jeweils ein einstückiges Teil bilden, und
- die Klemmelemente als zur Mittelachse (17; 217; 317; 417; 517; 617; 717) hinreichende Stege (8; 208; 308; 408; 508; 608; 708) ausgebildet sind.

2. Verschlusselement nach Anspruch 1, **dadurch gekennzeichnet, dass** die Teilung der Kappe (7; 207; 307; 407; 507; 607) entlang der nahezu vertikalen Mittelachse (17; 217; 317; 417; 517; 617) des Verschlusselements (1; 201; 301; 401; 501; 601) erfolgt.

3. Verschlusselement nach Anspruch 2, **dadurch gekennzeichnet, dass** das Scharnier (10; 210; 310; 410; 510; 610; 710) die beiden freien Enden der Teile der Kappe (7; 207; 307; 407; 507; 607; 707) beweglich miteinander verbindet.

4. Verschlusselement nach Anspruch 1, **dadurch gekennzeichnet, dass** ein Teil der Kappe (607) eine Schwenkklappe (622) ist, die aus dem übrigen Verschlusselement türartig hin und her schwenkbar ist.

5. Verschlusselement nach Anspruch 4, **dadurch gekennzeichnet, dass** ein Steg (608a) an der Schwenkklappe (622) angebracht ist.

6. Verschlusselement nach Anspruch 1, **dadurch gekennzeichnet, dass** die Teile der Kappe (7; 207; 307; 407; 507; 607) identisch ausgebildet sind.

7. Verschlusselement nach Anspruch 1, **dadurch gekennzeichnet, dass** das Schliesselement (10; 210; 310; 410; 510; 610; 710) zu beiden Seiten der beiden Teile der Kappe (7; 207; 307; 407; 507; 607; 707) derart angeordnet ist, dass eine an einem Teil befindlichen Nase (10a; 210a; 310a; 410a; 510a; 610a; 710a) in eine Ausnehmung (10b; 210b; 310b; 410b; 510b; 610b; 710b) an dem anderen Teil eingreift.

8. Verschlusselement nach Anspruch 7, **dadurch gekennzeichnet, dass** das Schliesselement (10; 210; 310; 410; 510; 610; 710) und die Kappe (7; 207; 307; 407; 507; 607; 707) einstückig ausgebildet sind.

9. Verschlusselement nach einem der vorhergehenden Ansprüche, **dadurch gekennzeichnet, dass** am unteren Ende (13; 23; 313; 413; 513; 613; 713) der Kappe (7; 207; 307; 407; 507; 607; 707) ein Wulst (14; 214; 314)vorgesehen ist, der in eine in einem Haltering (6; 206; 306; 406; 506; 606) befindliche Ausnehmung (15; 215; 315; 415; 515; 615) eingreift.

10. Verschlusselement nach Anspruch 9, **dadurch gekennzeichnet, dass** die Wulst (14; 214; 314) derart bemessen ist, dass zumindest ein Teil der Kappe hierin selbständig hält.

11. Verschlusselement nach Anspruch 9 oder 10, **dadurch gekennzeichnet, dass** die Wulst (414; 514; 614) als geschlossenes ringförmiges Element ausgebildet ist und so einen Schnappring (421; 521; 621) bildet.

12. Verschlusselement nach Anspruch 9 oder 10, **dadurch gekennzeichnet, dass** die Wulst (414; 514; 614) als nicht geschlossenes ringförmiges Element ausgebildet ist und so einen Schnappring (421; 521; 621) bildet.

13. Verschlusselement nach Anspruch 1, **dadurch gekennzeichnet, dass** das Scharnier (12; 212; 312; 412; 512; 612; 712) ein Filmscharnier ist.

14. Verschlusselement nach einem der vorhergehenden Ansprüche, **dadurch gekennzeichnet, dass** die Stege (8; 208; 308; 408; 508, 608; 708) streifenartig von der Innenwandung der Kappe (7, 207; 307; 407; 507; 607; 707) abstehen und jeweils ein freies Ende (9; 209; 309; 409; 509; 609; 709) aufweisen.

15. Verschlusselement nach Anspruch 14, **dadurch gekennzeichnet, dass** in der Kappe (7; 307; 407; 507; 607; 707) zwei Stege (8a, 8b; 308a, 308b; 408a, 408b; 508a, 508b; 608a, 608b; 708a, 708b) vorgesehen sind, wobei ein Steg (8a; 308a; 408a; 508a; 608a; 708a) an einem Teil der Kappe und der andere Steg (8b; 308b; 408b; 508b; 608b, 708b) am anderen Teil der Kappe angeordnet ist.

16. Verschlusselement nach Anspruch 15, **dadurch gekennzeichnet, dass** die Stege (8a, 8b) diametral zueinander angeordnet sind.

17. Verschlusselement nach Anspruch 15, **dadurch gekennzeichnet, dass** die Stege (308a, 308b; 408a, 408b; 508a, 508b; 608a, 608b; 708a, 708b) versetzt zueinander angeordnet sind.

18. Verschlusselement nach einem der Ansprüche 1 bis 14, **dadurch gekennzeichnet, dass** in einem Teil ein Steg (308a) und im anderen Teil der Kappe zwei weitere Stege (308b, 308c) angeordnet sind, wobei die beiden Stege (308b, 308c) den anderen Steg (308a) zumindest nahezu zwischen sich einschliessen.

19. Verschlusselement nach einem der vorhergehenden Ansprüche, **dadurch gekennzeichnet, dass** die Stege (8; 208; 308; 408; 508; 608; 708) an ihrem freien Ende gerundet ausgebildet sind.

20. Verschlusselement nach einem der Ansprüche 1 bis 18, **dadurch gekennzeichnet, dass** das freie Ende der Stege (8; 208; 308; 408; 508; 608; 708) konvex ausgebildet ist.

21. Verschlusselement nach einem Ansprüche 1 bis 18, **dadurch gekennzeichnet, dass** das freie Ende der Stege (8; 208; 308; 408; 508; 608; 708) konkav ausgebildet ist.

22. Verschlusselement nach einem Ansprüche 1 bis 18, **dadurch gekennzeichnet, dass** das freie Ende der Stege (8; 208; 308; 408; 508; 608; 708) gerade ausgebildet ist.

23. Verschlusselement nach einem der vorhergehenden Ansprüche, **dadurch gekennzeichnet, dass** mindestens ein Steg (8; 208; 308; 408; 508; 608; 708) aus biegsamem Material besteht, so dass eine federnde Wirkung erreicht wird.

24. Verschlusselement nach einem der vorhergehenden Ansprüche, **dadurch gekennzeichnet, dass** die Stege (8; 208; 308; 408; 508; 608; 708) unterschiedliche Längen auf-. weisen.

25. Verschlusselement nach Anspruch 24, **dadurch gekennzeichnet, dass** zumindest ein Steg (8; 208; 308; 408; 508; 608; 708) über die vertikale Mittelachse (17; 217; 317; 417; 517; 617; 617) der Kappe (7; 207; 307; 407; 507; 607; 707) hinausragt.

26. Verschlusselement nach Anspruch 1, **dadurch gekennzeichnet, dass** das Schliesselement (10; 210; 310; 410; 510; 610; 710) ein Schnappverschluss ist.

27. Verschlusselement nach einem der vorhergehenden Ansprüche, **dadurch gekennzeichnet, dass** das Verschlusselement (1; 201; 301; 401; 501; 601; 701) ein Spritzgussteil ist.

28. Verschlusselement nach Anspruch 1, **dadurch gekennzeichnet, dass** die Teilung der Kappe (707) parallel zu der vertikalen Mittelachse (717) des Verschlusselements (701) entlang einer Trennebene (731) erfolgt.

29. Wiederverschliessbare Flasche zur Aufbewahrung von flüssigem, pastösem oder rieselfähigem Material, bestehend im wesentlichem aus einem Behälter zur Aufnahme des Materials, einem Dosier- und Ausgabeelement mit einer Auslassöffnung zum Ausgeben des Materials, sowie einem Haltering zum Anbringen des Dosier- und Ausgabeelementes an dem Behälter, sowie einem Verschlusselement zum Verschliessen der Flasche bestehend aus
- einer Kappe (7; 207; 307; 407; 507; 607; 707), deren Innendurchmesser mindestens dem Aussendurchmesser des Dosier- und Ausgabeelements (3; 203; 303; 403; 503; 603; 703) entspricht und
- einem Klemmelement zum Verschliessen des Dosier- und Ausgabeelements (3; 203; 303; 403; 503; 603; 703),
wobei das Klemmelement Klemmteile aufweist, die wiederum zum Quetschen des Dosier- und Ausgabeelements (3; 203; 303; 403; 503; 603; 703) unterhalb der Auslassöffnung (5; 205; 305; 405; 505; 605; 705) vorgesehen sind,
**dadurch gekennzeichnet, dass**
- die Kappe (7; 207; 307; 407; 507; 607; 707) aus mindestens zwei Teilen besteht,
- die Teile der Kappe (7; 207; 307; 407; 507; 607; 707) mit einem Scharnier (12; 212; 312; 412; 512; 612; 712) beweglich verbunden sind,
- an der Innenwandung der Kappe (7; 207; 307; 407; 507; 607; 707) die Klemmteile angeordnet sind, wobei Klemmteile und die Teile der Kappe (7; 207; 307; 407; 507; 607; 707) jeweils ein einstückiges Teil bilden, und
- die Klemmelemente als zur Mittelachse (17; 217; 317; 417; 517; 617; 717) hinreichende Stege (8; 208; 308; 408; 508; 608; 708) ausgebildet sind.

30. Flasche nach Anspruch 29, **dadurch gekennzeichnet, dass** der Haltering (6; 206; 306; 406; 506; 606; 706) im wesentlichen eine Überwurfmutter ist, durch die das Dosier- und Ausgabeelement (3; 203; 303; 403; 503; 603; 703) hindurchsteckbar ist.

31. Flasche nach Anspruch 29 oder 30, **dadurch gekennzeichnet, dass** ein trichterförmiges Formteil (11; 211; 311; 411; 511; 611) an dem Haltering (6; 206; 306; 406; 506; 606) angebracht ist.

32. Flasche nach einem der vorhergehenden Ansprüche, **dadurch gekennzeichnet, dass** der Haltering (6; 206; 306; 406; 506; 606) und das Formteil (11; 211; 311; 411; 511; 611) ein einstückiges Teil bilden.

## Claims

1. Closure element (1; 201; 301; 401; 501; 601; 701) for the repeated closing of a bottle, which is provided with a metering and dispensing element (3; 203; 303; 403; 503; 603; 703) having an outlet aperture (5; 205; 305; 405; 505; 605; 705) made from a deformable material, consisting of
- a cap (7; 207; 307; 407; 507; 607; 707), whose internal diameter is at least equal to the external diameter of the metering and dispensing element (3; 203; 303; 403; 503; 603; 703) and
- a clamping element for closing the metering and dispensing element (3; 203; 303; 403; 503; 603; 703), the clamping element possessing clamping parts which are in turn provided to crush the metering and dispensing element (3; 203; 303; 403; 503; 603; 703) below the outlet aperture (5; 205; 305; 405; 505; 605; 705),
**characterized in that**
- the cap (7; 207; 307; 407; 507; 607; 707) consists of at least two parts,
- the parts of the cap (7; 207; 307; 407; 507; 607; 707) are movably connected with a hinge (12; 212; 312; 412; 512; 612; 712),
- the clamping parts are disposed on the inner wall of the cap (7; 207; 307; 407; 507; 607; 707), clamping parts and the parts of the cap (7; 207; 307; 407; 507; 607; 707) each forming an integrated part, and
- the clamping elements are formed as webs (8; 208; 308; 408; 508; 608; 708) extending to the central axis (17; 217; 317; 417; 517; 617; 717).

2. Closure element according to Claim 1, **characterized in that** the cap (7; 207; 307; 407; 507; 607) is divided along the almost vertical central axis (17; 217; 317; 417; 517; 617) of the closure element (1; 201; 301; 401; 501; 601).

3. Closure element according to Claim 2, **characterized in that** the hinge (10; 210; 310; 410; 510; 610; 710) movably connects the two free ends of the parts of the cap (7; 207; 307; 407; 507; 607; 707) to one another.

4. Closure element according to Claim 1, **characterized in that** one part of the cap (607) is a pivoting flap (622) which can be pivoted backwards and forwards in the manner of a door from the remainder of the closure element.

5. Closure element according to Claim 4, **characterized in that** a web (608a) is attached to the pivoting flap (622).

6. Closure element according to Claim 1, **characterized in that** the parts of the cap (7; 207; 307; 407; 507; 607) are of identical form.

7. Closure element according to Claim 1, **characterized in that** the closure element (10; 210; 310; 410; 510; 610; 710) is so disposed at the two sides of the two parts of the cap (7; 207; 307; 407; 507; 607; 707) that a lug (10a; 210a; 310a; 410a; 510a; 610a; 710a) located on one part engages into a recess (10b; 210b; 310b; 410b; 510b; 610b; 710b) in the other part.

8. Closure element according to Claim 7, **characterized in that** the closure element (10; 210; 310; 410; 510; 610; 710) and the cap (7; 207; 307; 407; 507; 607; 707) are formed integrally.

9. Closure element according to one of the preceding claims, **characterized in that** a bead (14; 214; 314) is provided at the lower end (13; 23; 313; 413; 513; 613; 713) of the cap (7; 207; 307; 407; 507; 607; 707) and engages into a recess (15; 215; 315; 415; 515; 615) located in a retaining ring (6; 206; 306; 406; 506; 606).

10. Closure element according to Claim 9, **characterized in that** the bead (14; 214; 314) is so dimensioned that at least one part of the cap is automatically retained therein.

11. Closure element according to Claim 9 or 10, **characterized in that** the bead (414; 514; 614) is formed as a closed annular element and thus forms a snap ring (421; 521; 621).

12. Closure element according to Claim 9 or 10, **characterized in that** the bead (414; 514; 614) is formed as a non-closed annular element and thus forms a snap ring (421; 521; 621).

13. Closure element according to Claim 1, **characterized in that** the hinge (12; 212; 312; 412; 512; 612; 712) is a film hinge.

14. Closure element according to one of the preceding claims, **characterized in that** the webs (8; 208; 308; 408; 508; 608; 708) project in the manner of strips from the inner wall of the cap (7; 207; 307; 407; 507; 607; 707) and in each case have a free end (9; 209; 309; 409; 509; 609; 709).

15. Closure element according to Claim 14, **characterized in that** two webs (8a, 8b; 308a, 308b; 408a, 408b; 508a, 508b; 608a, 608b; 708a, 708b) are provided in the cap (7; 307; 407; 507; 607; 707), one web (8a; 308a; 408a; 508a; 608a; 708a) being disposed on one part of the cap and the other web (8b; 308b; 408b; 508b; 608b; 708b) on the other part of the cap.

16. Closure element according to Claim 15, **characterized in that** the webs (8a, 8b) are arranged diametrally relative to one another.

17. Closure element according to Claim 15, **characterized in that** the webs (308a, 308b; 408a, 408b; 508a, 508b; 608a, 608b; 708a, 708b) are disposed offset relative to one another.

18. Closure element according to one of Claims 1 to 14, **characterized in that** one web (308a) is disposed in one part and two further webs (308b, 308c) in the other part of the cap, the two webs (308b, 308c) almost or completely enclosing the other web (308a) between them.

19. Closure element according to one of the preceding claims, **characterized in that** the webs (8; 208; 308; 408; 508; 608; 708) are formed to be rounded at their free ends.

20. Closure element according to one of Claims 1 to 18, **characterized in that** the free ends of the webs (8; 208; 308; 408; 508; 608; 708) are of convex form.

21. Closure element according to one of Claims 1 to 18, **characterized in that** the free ends of the webs (8; 208; 308; 408; 508; 608; 708) are of concave form.

22. Closure element according to one of Claims 1 to 18, **characterized in that** the free ends of the webs (8; 208; 308; 408; 508; 608; 708) are of straight form.

23. Closure element according to one of the preceding claims, **characterized in that** at least one web (8; 208; 308; 408; 508; 608; 708) consists of flexible material, so that a spring effect is achieved.

24. Closure element according to one of the preceding claims, **characterized in that** the webs (8; 208; 308; 408; 508; 608; 708) possess different lengths.

25. Closure element according to Claim 24, **characterized in that** at least one web (8; 208; 308; 408; 508; 608; 708) projects beyond the vertical central axis (17; 217; 317; 417; 517; 617; 717) of the cap (7; 207; 307; 407; 507; 607; 707).

26. Closure element according to Claim 1, **characterized in that** the closure element (10; 210; 310; 410; 510; 610; 710) is a snap closure.

27. Closure element according to one of the preceding claims, **characterized in that** the closure element (1; 201; 301; 401; 501; 601; 701) is an injection-moulded part.

28. Closure element according to Claim 1, **characterized in that** the cap (707) is divided parallel to the vertical central axis (717) of the closure element (701) along a plane of separation (731).

29. Resealable bottle for the storage of liquid, pasty or flowable material, substantially comprising a container for receiving the material, a metering and dispensing element having an outlet aperture for the dispensing of the material, and a retaining ring for attaching the metering and dispensing element to the container, and a closure element for closing the bottle, consisting of
- a cap (7; 207; 307; 407; 507; 607; 707), whose internal diameter is at least equal to the external diameter of the metering and dispensing element (3; 203; 303; 403; 503; 603; 703) and
- a clamping element for closing the metering and dispensing element (3; 203; 303; 403; 503; 603; 703), the clamping element possessing clamping parts which are in turn provided to crush the metering and dispensing element (3; 203; 303; 403; 503; 603; 703) below the outlet aperture (5; 205; 305; 405; 505; 605; 705),
**characterized in that**
- the cap (7; 207; 307; 407; 507; 607; 707) consists of at least two parts,
- the parts of the cap (7; 207; 307; 407; 507; 607; 707) are movably connected with a hinge (12; 212; 312; 412; 512; 612; 712),
- the clamping parts are disposed on the inner wall of the cap (7; 207; 307; 407; 507; 607; 707), clamping parts and the parts of the cap (7; 207; 307; 407; 507; 607; 707) each forming an integrated part, and
- the clamping elements are formed as webs (8; 208; 308; 408; 508; 608; 708) extending to the central axis (17; 217; 317; 417; 517; 617; 717).

30. Bottle according to Claim 29, **characterized in that** the retaining ring (6; 206; 306; 406; 506; 606; 706) is substantially a union nut, through which the metering and dispensing element (3; 203; 303; 403; 503; 603; 703) can be pushed.

31. Bottle according to Claim 29 or 30, **characterized in that** a funnel-shaped moulding (11; 211; 311; 411; 511; 611) is attached to the retaining ring (6; 206; 306; 406; 506; 606; 706).

32. Bottle according to one of the preceding claims, **characterized in that** the retaining ring (6; 206; 306; 406; 506; 606) and the moulding (11; 211; 311; 411; 511; 611) form an integral part.

## Revendications

1. Elément de fermeture (1 ; 201 ; 301 ; 401 ; 501 ; 601 ; 701) pour refermer plusieurs fois une bouteille pourvue d'un élément doseur et verseur (3 ; 203 ; 303 ; 403 ; 503 ; 603 ; 703) avec une ouverture de sortie (5 ; 205 ; 305 ; 405 ; 505 ; 605 ; 705) en matériau déformable, se composant
- d'un couvercle (7 ; 207 ; 307 ; 407 ; 507 ; 607 ; 707), dont le diamètre intérieur correspond au moins au diamètre extérieur de l'élément doseur et verseur (3 ; 203 ; 303 ; 403 ; 503 ; 603 ; 703) et
- d'un élément de serrage pour fermer l'élément doseur et verseur (3 ; 203 ; 303 ; 403 ; 503 ; 603 ; 703), l'élément de serrage présentant des parties de serrage qui sont prévues à leur tour pour serrer l'élément doseur et verseur (3 ; 203 ; 303 ; 403 ; 503 ; 603 ; 703) sous l'ouverture de sortie (5 ; 205 ; 305 ; 405 ; 505 ; 605 ; 705),
**caractérisé en ce que**
- le couvercle (7 ; 207 ; 307 ; 407 ; 507 ; 607 ; 707) se compose d'au moins deux parties,
- les parties du couvercle (7 ; 207 ; 307 ; 407 ; 507 ; 607 ; 707) sont connectées de manière mobile par une charnière (12 ; 212 ; 312 ; 412; 512 ; 612 ; 712),
- les parties de serrage sont disposées sur la paroi interne du couvercle (7 ; 207 ; 307 ; 407 ; 507 ; 607 ; 707), les parties de serrage et les parties du couvercle (7 ; 207 ; 307 ; 407 ; 507 ; 607 ; 707) formant à chaque fois une pièce intégrale, et
- les éléments de serrage étant réalisés en tant que nervures (8 ; 208 ; 308 ; 408 ; 508 ; 608 ; 708) se prolongeant jusqu'à l'axe médian (17 ; 217 ; 317 ; 417 ; 517 ; 617 ; 717).

2. Elément de fermeture selon la revendication 1, **caractérisé en ce que** la division du couvercle (7 ; 207 ; 307 ; 407 ; 507 ; 607) s'effectue le long de l'axe médian (17 ; 217 ; 317 ; 417 ; 517 ; 617) pratiquement vertical de l'élément de fermeture (1 ; 201 ; 301 ; 401 ; 501 ; 601).

3. Elément de fermeture selon la revendication 2, **caractérisé en ce que** la charnière (12 ; 212 ; 312 ; 412 ; 512 ; 612 ; 712) relie l'une à l'autre de manière mobile les deux extrémités libres des parties du couvercle (7 ; 207 ; 307 ; 407 ; 507 ; 607 ; 707).

4. Elément de fermeture selon la revendication 1, **caractérisé en ce qu'**une partie du couvercle (607) est un volet pivotant (622) qui peut pivoter d'avant en arrière comme une porte depuis le reste de l'élément de fermeture.

5. Elément de fermeture selon la revendication 4, **caractérisé en ce qu'**une nervure (608a) est montée sur le volet pivotant (622).

6. Elément de fermeture selon la revendication 1, caratérisé en ce que les parties du couvercle (7 ; 207 ; 307 ; 407 ; 507 ; 607) sont réalisées de manière identique.

7. Elément de fermeture selon la revendication 1, caratérisé en ce que l'élément d'obturation (10 ; 210 ; 310 ; 410 ; 510 ; 610 ; 710) est disposé des deux côtés des deux parties du couvercle (7 ; 207 ; 307 ; 407 ; 507 ; 607 ; 707) de telle sorte qu'un nez (10a ; 210a ; 310a ; 410a ; 510a ; 610a ; 710a) se trouvant sur une partie vienne en prise dans un évidement (10b ; 210b ; 310b ; 410b ; 510b ; 610b ; 710b) sur l'autre partie.

8. Elément de fermeture selon la revendication 7, **caractérisé en ce que** l'élément d'obturation (10 ; 210 ; 310 ; 410 ; 510 ; 610 ; 710) et le couvercle (7 ; 207 ; 307 ; 407 ; 507 ; 607 ; 707) sont réalisés d'une pièce.

9. Elément de fermeture selon l'une quelconque des revendications précédentes, **caractérisé en ce qu'**on prévoit à l'extrémité inférieure (13 ; 213 ; 313 ; 413 ; 513 ; 613 ; 713) du couvercle (7 ; 207 ; 307 ; 407 ; 507 ; 607 ; 707) un bourrelet (14 ; 214 ; 314) qui vient en prise dans un évidement (15 ; 215 ; 315 ; 415 ; 515 ; 615) se trouvant dans une bague de retenue (6 ; 206 ; 306 ; 406 ; 506 ; 606).

10. Elément de fermeture selon la revendication 9, **caractérisé en ce que** le bourrelet (14 ; 214 ; 314) est dimensionné de telle sorte qu'au moins une partie du couvercle tienne indépendamment dans celui-ci.

11. Elément de fermeture selon la revendication 9 ou 10, **caractérisé en ce que** le bourrelet (414 ; 514 ; 614) est réalisé en tant qu'élément annulaire fermé et forme ainsi une bague d'encliquetage (421 ; 521 ; 621).

12. Elément de fermeture selon la revendication 9 ou 10, **caractérisé en ce que** le bourrelet (414 ; 514 ; 614) est réalisé en tant qu'élément annulaire non fermé et forme ainsi une bague d'encliquetage (421 ; 521 ; 621).

13. Elément de fermeture selon la revendication 1, **caractérisé en ce que** la charnière (12 ; 212 ; 312 ; 412 ; 512 ; 612 ; 712) est une charnière à film.

14. Elément de fermeture selon l'une quelconque des revendications précédentes, **caractérisé en ce que** les nervures (8 ; 208 ; 308 ; 408 ; 508 ; 608 ; 708) dépassent sous forme de pattes depuis la paroi interne du couvercle (7 ; 207 ; 307 ; 407 ; 507 ; 607 ; 707) et présentent chacune une extrémité libre (9 ; 209 ; 309 ; 409 ; 509 ; 609 ; 709).

15. Elément de fermeture selon la revendication 14, **caractérisé en ce que** deux nervures (8a, 8b ; 308a, 308b ; 408a, 408b ; 508a, 508b ; 608a, 608b ; 708a, 708b) sont prévues dans le couvercle (7 ; 207 ; 307 ; 407 ; 507 ; 607 ; 707), une nervure (8a ; 308a ; 408a ; 508a ; 608a ; 708a) étant disposée sur une partie du couvercle et l'autre nervure (8b ; 308b ; 408b ; 508b ; 608b ; 708b) étant disposée sur l'autre partie du couvercle.

16. Elément de fermeture selon la revendication 15, **caractérisé en ce que** les nervures (8a, 8b) sont disposées diamétralement l'une par rapport à l'autre.

17. Elément de fermeture selon la revendication 15, **caractérisé en ce que** les nervures (308a, 308b ; 408a, 408b ; 508a, 508b ; 608a, 608b ; 708a, 708b) sont disposées décalées les unes par rapport aux autres.

18. Elément de fermeture selon l'une quelconque des revendications 1 à 14, **caractérisé en ce qu'**une nervure (308a) est disposée dans une partie du couvercle et que deux autres nervures (308b, 308c) sont disposées dans l'autre partie du couvercle, les deux nervures (308b, 308c) enfermant au moins pratiquement entre elles l'autre nervure (308a).

19. Elément de fermeture selon l'une quelconque des revendications précédentes, **caractérisé en ce que** les nervures (8 ; 208 ; 308 ; 408 ; 508 ; 608 ; 708) sont arrondies à leur extrémité libre.

20. Elément de fermeture selon l'une quelconque des revendications 1 à 18, **caractérisé en ce que** l'extrémité libre des nervures (8 ; 208 ; 308 ; 408 ; 508 ; 608 ; 708) est convexe.

21. Elément de fermeture selon l'une quelconque des revendications 1 à 18, **caractérisé en ce que** l'extrémité libre des nervures (8 ; 208 ; 308 ; 408 ; 508 ; 608 ; 708) est concave.

22. Elément de fermeture selon l'une quelconque des revendications 1 à 18, **caractérisé en ce que** l'extrémité libre des nervures (8 ; 208 ; 308 ; 408 ; 508 ; 608 ; 708) est droite.

23. Elément de fermeture selon l'une quelconque des revendications précédentes, **caractérisé en ce qu'**au moins une nervure (8 ; 208 ; 308 ; 408 ; 508 ; 608 ; 708) se compose de matériau flexible, de sorte que l'on obtienne un effet de ressort.

24. Elément de fermeture selon l'une quelconque des revendications précédentes, **caractérisé en ce que** les nervures (8 ; 208 ; 308 ; 408 ; 508 ; 608 ; 708) présentent des longueurs différentes.

25. Elément de fermeture selon la revendication 24, **caractérisé en ce qu'**au moins une nervure (8 ; 208 ; 308 ; 408 ; 508 ; 608 ; 708) dépasse au-delà de l'axe médian vertical (17 ; 217 ; 317 ; 417 ; 517 ; 617 ; 717) du couvercle (7 ; 207 ; 307 ; 407 ; 507 ; 607 ; 707).

26. Elément de fermeture selon la revendication 1, **caractérisé en ce que** l'élément d'obturation (10 ; 210 ; 310 ; 410 ; 510 ; 610 ; 710) est une fermeture par encliquetage.

27. Elément de fermeture selon l'une quelconque des revendications précédentes, **caractérisé en ce que** l'élément de fermeture (1 ; 201 ; 301 ; 401 ; 501 ; 601 ; 701) est une pièce moulée par injection.

28. Elément de fermeture selon la revendication 1, **caractérisé en ce que** la division du couvercle (707) s'effectue parallèlemenet à l'axe médian vertical (717) de l'élément de fermeture (701) le long d'un plan de séparation (731).

29. Bouteille refermable pour la conservation de matériau liquide, pâteux ou coulant, se composant essentiellement d'un récipient pour recevoir le matériau, d'un élément doseur et verseur avec une ouverture de sortie pour verser le matériau, ainsi que d'une bague de retenue pour monter l'élément doseur et verseur sur le récipient, ainsi que d'un élément de fermeture pour fermer la bouteille, se composant
- d'un couvercle (7 ; 207 ; 307 ; 407 ; 507 ; 607 ; 707), dont le diamètre intérieur correspond au moins au diamètre extérieur de l'élément doseur et verseur (3 ; 203 ; 303 ; 403 ; 503 ; 603 ; 703) et
- d'un élément de serrage pour fermer l'élément doseur et verseur (3 ; 203 ; 303 ; 403 ; 503 ; 603 ; 703), l'élément de serrage présentant des parties de serrage qui sont prévues à leur tour pour serrer l'élément doseur et verseur (3 ; 203 ; 303 ; 403 ; 503 ; 603 ; 703) sous l'ouverture de sortie (5 ; 205 ; 305 ; 405 ; 505 ; 605 ; 705),
**caractérisé en ce que**
- le couvercle (7 ; 207 ; 307 ; 407 ; 507 ; 607 ; 707) se compose d'au moins deux parties,
- les parties du couvercle (7 ; 207 ; 307 ; 407 ; 507 ; 607 ; 707) sont connectées de manière mobile par une charnière (12 ; 212 ; 312 ; 412; 512 ; 612 ; 712),
- les parties de serrage sont disposées sur la paroi interne du couvercle (7 ; 207 ; 307 ; 407 ; 507 ; 607 ; 707), les parties de serrage et les parties du couvercle (7 ; 207 ; 307 ; 407 ; 507 ; 607 ; 707) formant à chaque fois une pièce intégrale, et
- les éléments de serrage étant réalisés en tant que nervures (8 ; 208 ; 308 ; 408 ; 508 ; 608 ; 708) se prolongeant jusqu'à l'axe médian (17 ; 217 ; 317 ; 417 ; 517 ; 617 ; 717).

30. Bouteille selon la revendication 29, **caractérisée en ce que** la bague de retenue (6 ; 206 ; 306 ; 406 ; 506 ; 606 ; 706) est essentiellement un écrou d'accouplement, à travers lequel l'élément doseur et verseur (3 ; 203 ; 303 ; 403 ; 503 ; 603 ; 703) peut être enfoncé.

31. Bouteille selon la revendication 29 ou 30, **caractérisée en ce qu'**une pièce moulée en forme d'entonnoir (11 ; 211 ; 311 ; 411 ; 511 ; 611) est montée sur la bague de retenue (6 ; 206 ; 306 ; 406 ; 506 ; 606).

32. Bouteille selon l'une quelconque des revendications précédentes, **caractérisée en ce que** la bague de retenue (6 ; 206 ; 306 ; 406 ; 506 ; 606) et la pièce moulée (11 ; 211 ; 311 ; 411 ; 511 ; 611) forment une pièce intégrale.
